# EUROPÄISCHE PATENTSCHRIFT

(11) **EP 3 838 733 B1**
(45) Veröffentlichungstag und Bekanntmachung des Hinweises auf die Patenterteilung: **08.11.2023**
(21) Anmeldenummer: 20210526.8
(22) Anmeldetag: 30.11.2020
(51) Int. Cl.: B63B 19/00, E06B 9/06

(54) **SEKTIONALTOR FÜR EINEN DURCHBRUCH IN EINEM FLÄCHENELEMENT AUF EINEM SEESCHIFF**
SECTIONAL DOOR FOR AN OPENING IN A SURFACE OF A VESSEL.
PORTE SECTIONNELLE POUR UNE OUVERTURE DANS UNE SURFACE D'UN BATEAU.

(30) Priorität: 16.12.2019 DE 102019134561; 23.06.2020 DE 202020103615 U
(43) Veröffentlichungstag der Anmeldung: 23.06.2021
(73) Patentinhaber: Joachimmeyer, Peter, 26655 Westerstede (DE)
(72) Erfinder: Joachimmeyer, Peter, 26655 Westerstede (DE); Dupreé, Malte, 26655 Westerstede (DE)
(74) Vertreter: Jabbusch, Matthias

(56) Entgegenhaltungen:
- EP-A2- 0 263 674
- EP-B1- 0 745 752

## Beschreibung

Die Erfindung betrifft ein Sektionaltor für einen Durchbruch in einem Flächenelement auf einem Seeschiff, insbesondere in einer zumindest abschnittsweise aus Glas ausgebildeten Bordwand, umfassend horizontal voneinander getrennte Sektionalabschnitte, die an ihren freien Enden in Halteorganen gehalten sind, und umfassend eine Schiebeführung für die Sektionalabschnitte zum Verbringen der Sektionalabschnitte in eine Parkposition, wobei die Halteorgane der Sektionalabschnitte an einem in der Schiebeführung aufgenommenen Zugmittel angeschlagen sind.

Durchbrüche in Flächenelemente können beispielsweise Öffnungen für Türen oder Fenster sein. Mit Sektionaltoren werden große Öffnungen, beispielsweise torartige, verschlossen. Sektionaltore sind beispielsweise für Garagen bekannt. Sie weisen horizontal voneinander getrennte Sektionalabschnitte auf. Das Sektionaltor ist insbesondere bei einer Bewegung der Sektionalabschnitte in eine Parkposition horizontal in die Sektionalabschnitte zerlegbar und anschließend in die Parkposition überführbar.

Dem Überführen der Sektionalabschnitte in die Parkposition dient die Schiebeführung. In dieser Schiebeführung ist ein Zugmittel angeordnet, auf das Kräfte ausgeübt werden können. Die Sektionalabschnitte sind an diesem Zugmittel angeschlagen, so dass sie über das Zugmittel bewegt werden können und in eine Parkposition gebracht werden können.

Auch auf einem Seeschiff sind insbesondere größere Durchbrüche vorsehbar.

So ist beispielsweise im Bereich eines Vordecks oder im Bereich eines Pools eine Wand mit einem großen Durchbruch zu versehen, der bei Bedarf geschlossen werden soll. Für diese Situation bietet sich ein Sektionaltor mit großflächig aus Glas ausgebildeten Sektionalabschnitten an. Dokument EP 0263674 A2 offenbart einen ähnlichen Sektionaltor.

Allerdings ist die Handhabung eines Sektionaltors auf einem Seeschiff mit Schwierigkeiten verbunden, da auf das Seeschiff nicht nur stark voneinander verschiedene Witterungsbedingungen einwirken können, sondern auch Kräfte aufgrund stärkeren Seegangs einwirken. Die klimatischen Bedingungen eines Seeschiffes können beispielsweise von tropischen Regionen bis zu Expeditionen in subpolare oder polare Gegenden reichen. Moderne Seeschiffe fahren ihre Route auch bei 10 und mehr Windstärken, allerdings wird dann das Material des Seeschiffes einschließlich aller dort verbauten Bauteile mit entsprechenden Kräften beaufschlagt.

Der Erfindung liegt die Aufgabe zugrunde, ein Sektionaltor der eingangs genannten Gattung aufzuzeigen, das für einen Einsatz auf einem Seeschiff gut geeignet ist.

Diese Aufgabe ist erfindungsgemäß dadurch gelöst, dass an den Halteorganen für die Sektionalabschnitte jeweils ein zusätzliches vom Halteorgan vorstehendes Bauelement zur Führung der Sektionalabschnitte bei ihrer Bewegung angeordnet ist und dass in der Schiebeführung für dieses zusätzliche Bauelement eine separate Aufnahme vorhanden ist, wobei das zusätzliche Bauelement zudem in der Parkposition der Sektionalabschnitte mit einem Festlegeorgan in haltende Wirkverbindung bringbar ist.

Bei dem erfindungsgemäßen Sektionaltor sind die einzelnen Sektionalabschnitte jeweils mit wenigstens einem zusätzlichen Bauelement ausgerüstet. Ein derartiges zusätzliches Bauelement steht vom Halteorgan des Sektionalabschnitts vor, es kann daher mit anderen Bauteilen in Wirkverbindung treten. Während die Führung der Sektionalabschnitte in der Schiebeführung ist eine separate Aufnahme für das zusätzliche Bauelement vorgesehen. Die Sektionalabschnitte werden also nicht nur in ihrer eigenen Schiebeführung bewegt, das zusätzliche Bauelement wird dabei auch in seiner separaten Aufnahme bewegt. Damit sind zwei Aufnahmen vorgesehen, eine sichere Führung der Sektionalabschnitte auch bei Seegang ist somit gewährleistet.

Für die Parkposition der Sektionalabschnitte bei freigegebenem Durchbruch zum Beispiel in einer Bordwand ist das Festlegeorgan vorgesehen. Dieses tritt mit den vom Halteorgan vorstehenden Bauelementen in haltende Wirkverbindung. Damit werden die vorstehenden Bauelemente und somit die Halteorgane und letztendlich die Sektionalabschnitte in ihrer Parkposition festgelegt, so dass sie in dieser Parkposition nicht durch zum Beispiel starken Seegang gefährdet sind.

Die Sektionalabschnitte können bei entsprechender Dimensionierung und bei ihrer Ausbildung aus Glas hohe Massen aufweisen. Bei dem erfindungsgemäßen Sektionaltor ist eine sichere Führung der Sektionalabschnitte gewährleistet als auch ein sicheres Festlegen in einer Parkposition.

Dabei kann vorgesehen sein, dass die Halteorgane Glasklemmen, sogenannte Brackets, umfassen. Dies insbesondere, wenn die Sektionalabschnitte weitgehend aus Glas ausgebildet sind.

Nach einer Weiterbildung der Erfindung ist vorgesehen, dass jedes Halteorgan eine Traverse umfasst, an der zumindest eine Glasklemme angeschlagen ist und dass jedes Halteorgan zumindest ein Schiebeelement hat, das in der Schiebeführung gehalten ist. Das Halteorgan am freien Ende eines Sektionalabschnittes ist nach dieser Weiterbildung als Traverse ausgebildet, die verschiedenen Bauteile trägt. Zum einen die Glasklemme, in der der Sektionalabschnitt aufgenommen ist und zum anderen ein Schiebeelement, das in der Schiebeführung gehalten ist. Daneben sind die Halteorgane noch an dem in der Schiebeführung aufgenommenen Zugmittel angeschlagen. Das Schiebeelement dient einer leichten Führung des Halteorgans in der Schiebeführung, wenn mit dem Zugmittel Kräfte ausgeübt werden. Jedes Schiebeelement ist dabei vorzugsweise eine Rolle.

Nach einer Weiterbildung der Erfindung kann die Traverse eines Halteelementes zumindest einen ihre Baulänge ändernden teleskopierbaren Abschnitt aufweisen. Es kann beispielsweise vorgesehen sein, dass an jedem freien Ende der Sektionalabschnitte auf einer Seite ein Halteorgan mit einer derartigen Traverse angeordnet ist, während die Traversen auf der anderen Seite der Sektionalabschnitte derartige teleskopierbare Abschnitte nicht aufweisen. Der teleskopierbare Abschnitt ergibt eine Toleranzmöglichkeit für die Sektionalabschnitte. Diese können ihre Baulänge beispielsweise unter dem Einfluss voneinander verschiedener Temperaturen ändern. Eine sichere Aufnahme der Sektionalabschnitte in den Halteelementen ist dann stets gewährleistet.

Zur weiteren Ausbildung der Halteorgane sieht eine Weiterbildung der Erfindung noch vor, dass jedes Halteorgan Ansetzabschnitte für das Zugmittel hat. Das Zugmittel ist eine Kette, an der die einzelnen Halteorgane befestigt sind.

Die Kette ist nach der Erfindung aus Kettengliedern zusammengesetzt, wobei die Kettenglieder jeweils quer zur Längserstreckung der Kette vorstehende Vorsprünge aufweisen. Diese Vorsprünge stehen seitlich über die eigentliche Kette vor. Sie können insbesondere bei einer Führung der Kette um einen Umlenkpunkt zur Führung der Kette verwendet werden. So sieht die Erfindung vor, dass die Kette über einen Umlenkungsbereich führbar ist, in dem die Kette ein Ritzel kämmt, wobei dem Ritzel ein Gehäuse zugeordnet ist, das eng an die Kette und/oder an die Vorsprünge der Kette anlegbare Gehäuseabschnitte aufweist. Das nach der Erfindung vorgesehene Gehäuse liegt eng an der Kette oder an den Vorsprüngen an. Damit wird mit dem Gehäuse verhindert, dass die Kette über die Zähne des Zahnrades rutscht, ohne dass ein Kraftschluss gegeben ist. Das Gehäuse führt die Kette im Umlenkungsbereich so, dass die einzelnen Kettenglieder in den Tälern des Zahnrades verbleiben.

Das erfindungsgemäß vorgesehene zusätzliche von den Halteorganen vorstehende Bauelement ist nach einer Weiterbildung der Erfindung ein Profilstift, der frei von dem Halteorgan vorsteht. Ein Profilstift kann in einer separaten Aufnahme der Schiebeführung geführt sein, an den Profilstift können auch Kräfte eines Festlegeorgans angelegt werden. Für diese Doppelfunktion ist der Profilstift als stabiles Profil ausgebildet. Zur Weiterbildung dieses Profilstiftes kann vorgesehen sein, dass der Profilstift aus Profilstiftabschnitten zusammengesetzt ist, wobei zwischen Profilstiftabschnitten ein Zwischenstück aufnehmbar ist. Diese Weiterbildung ermöglicht eine Ausgestaltung des Profilstiftes dahingehend, dass die vorgesehenen Abschnitte in einer horizontalen Ebene seitlich zueinander versetzt sein können. Dazu ist ein entsprechender Profilstift mit Z-förmiger Ausgestaltung zwischen die Profilstiftabschnitte einzusetzen. Das vordere Ende des Profilstiftes kann auf diese Weise in einer horizontalen Ebene etwas nach links oder nach rechts verschoben werden, um sicher geführt zu werden.

Nach einer nächsten Weiterbildung der Erfindung ist vorgesehen, dass die Traverse des Halteorgans im Bereich des oberen Längsrandes der Sektionalabschnittes angeordnet und dass das zusätzliche Bauelement im Bereich des unteren Längsrandes des Sektionalabschnittes angeordnet ist. Die Halteorgane im Bereich des oberen Längsrandes des Sektionalabschnittes sind vorzugsweise über als Rollen ausbildete Schiebeelemente in der Schiebeführung aufgenommen. Diese Aufnahme erfolgt aufgrund der Anordnung im Bereich des oberen Längsrandes des Sektionalabschnittes an der Rolle pendelnd. Das am unteren Längsrand des Sektionalabschnittes aufgenommene zusätzliche Bauelemente insbesondere in Stiftform dient im geschlossenen Zustand des Sektionaltors zur Begrenzung dieser Pendelbewegung. Das zusätzliche Bauelement ist gleichfalls in der Schiebeführung, wenn auch in einer separaten Aufnahme aufgenommen, so dass jeder Sektionalabschnitt auf jeder Seite über zwei Punkte in einer Schiebeführung gehalten ist.

In der Parkposition der Sektionalabschnitte können die pendelnd aufgehängten Sektionalabschnitte in eine parallele Ausrichtung zueinander überführt werden, so dass sie oberhalb des Durchbruches in vertikaler Ausrichtung eng nebeneinander in einen Bahnhofsabschnitt eingebracht werden können.

Zur Ausbildung der Schiebeführung sieht eine Weiterbildung der Erfindung vor, dass diese ein Schienensystem umfasst, das den Durchbruchsrändern zugeordnet ist und oberhalb des Durchbruchs einen Bahnhofsabschnitt für die Sektionalabschnitte aufweist. Die Halteorgane an den Sektionalabschnitten sind an beiden freien Enden der Sektionalabschnitte angeordnet. Daher sind beiden zugeordneten Durchbruchsrändern derartige Schienensysteme zuzuordnen, in die die Halteorgane mit den Schiebeelementen, bevorzugt den Rollen, vorstehen und durch Schieben bewegbar sind.

Das Schienensystem hält die Sektionalabschnitte im geschlossenen Zustand des Sektionaltores. Dabei werden auf die Sektionalabschnitte gerade bei Bewegungen des Seeschiffes in Fahrt Kräfte ausgeübt. Um diesbezüglich das Schienensystem zu unterstützen, sieht eine Weiterbildung der Erfindung vor, dass Schienen des Schienensystems auch im Bahnhofsabschnitt zusätzliche, die Rollen hintergreifende Halteelemente für die Rollen der Sektionalabschnitte zugeordnet sind. Die den Schienen zugeordneten zusätzlichen Halteelemente können gleichfalls als Profile ausgebildet sein, sie können Hinterschneidungen aufweisen, die die Rollen der Sektionalabschnitte im geschlossenen Zustand des Sektionaltors oder auch im offenen Zustand des Sektionaltors bei Anordnung der Sektionalabschnitte im Bahnhofsabschnitt hintergreifen. Auf die Sektionalabschnitte einwirkende Kräfte sind dann nicht nur von den Schienen des Schienensystems aufzunehmen, über die zusätzlichen Halteelemente können diese Kräfte abgeleitet werden.

Die separate Aufnahme für das zusätzliche von den Bauelementen vorstehende Bauelement ist vorzugsweise als separate Verschiebeführung ausgebildet. Die separate Verschiebeführung ist parallel zur Schiebeführung für die Halteelemente angeordnet.

Für das nach der Erfindung vorgesehene Festlegeorgan für eine Festlegung der Sektionalabschnitte in ihrer Parkposition insbesondere in einem Bahnhofsabschnitt sieht eine Weiterbildung der Erfindung vor, dass dieses eine kammartige Bauform mit Einschnitten für zusätzliche Bauelemente aufweist. Die an den Halteelementen angeordneten zusätzlichen Bauelemente werden mit den Sektionalabschnitten und den Halteelementen in den Bahnhofsabschnitt verbracht. Aufgrund der pendelnden Anordnung der Sektionalabschnitte und ihre Ausrichtung im Bahnhofsabschnitt in vertikaler, eng aneinander liegender Lage sind auch die zusätzlichen Bauelemente jeweils am unteren Längsrand der Sektionalabschnitte eng nebeneinander in einer Ebene angeordnet. An diese so angeordneten Bauelemente kann das kammartige Festlegeorgan angelegt werden. Für jedes Bauelement ist ein Einschnitt vorgesehen, die Einschnitte können dabei Einlaufflanken aufweisen, um die zusätzlichen Bauelemente in die Einschnitte einzubringen.

Dabei sieht eine Weiterbildung der Erfindung vor, dass das Festlegeorgan in einer Vertikalführung aufgenommen ist und auf diese Weise vertikal bewegt werden kann. So kann vorgesehenen sein, dass es während der Bewegung der Sektionalabschnitte in die Parkposition in einer oberen Position befindlich ist, und es nach Abschluss der Bewegung der Sektionalabschnitte nach unten bewegt wird, um eine Anlage an die zusätzlichen Bauelemente herzustellen.

Eine nächste Weiterbildung der Erfindung sieht vor, dass im Bahnhofsabschnitt zumindest ein Sperrorgan für die Rollen angeordnet ist. In den Bahnhofsabschnitt eingebrachte Rollen sind auch bei höherem Seegang zu sichern. Es ist zu verhindern, dass Sektionalabschnitte unkontrolliert zurück in den geschlossenen Zustand des Sektionaltores rollen. Daher wird dieses Sperrorgan vorgesehen, dass die Rollen sperrt und somit eine Bewegung der Rollen verhindert.

Das Sperrorgan ist dabei vorzugsweise ein höhenveränderbar gehaltenes Profil, das zum einen die entsprechenden Kräfte aufnehmen kann und dass zum anderen mit einem Antrieb zu seiner Höhenveränderung beaufschlagt ist. Beim Einstellen der Sektionalabschnitte in den Bahnhofsbereich ist das Sperrorgan zurückgefahren, so dass die Bewegung der Rollen im Schienensystem nicht gefährdet ist. Sind die Sektionalabschnitte aber im Bahnhofsabschnitt angekommen, wird das Sperrorgan höhenverändert, so dass in den Fahrweg der Rollen gebracht wird. Damit ist der Weg für die Rollen blockiert. Der Antrieb für dieses Profil kann verschiedentlich ausgebildet sein, beispielsweise kann dieser Antrieb mit einem Antrieb für das Festlegeorgan für die zusätzlichen Bauelemente der Sektionalabschnitte zusammenfallen.

Zur weiteren Ausbildung der Erfindung kann noch vorgesehen sein, dass das Zugmittel im Bereich des Bahnhofsabschnitts für die Sektionalabschnitte mit seinem freien Ende an ein Zugelement angeschlossen ist. Mit dem Zugelement kann ein Zug auf das Zugmittel ausgeübt werden, um gerade zu Beginn der Anhebebewegung der Sektionalabschnitte einen Stau im Bahnhofseinlauf zu verhindern. Das Zugmittel wird gestrafft. Dabei ist vorzugsweise das Zugelement für das Zugmittel auf einer horizontal ausgerichteten Verschiebestrecke maschinell verschiebbar geführt.

Ein Ausführungsbeispiel der Erfindung, aus dem sich weitere erfinderische Merkmale ergeben, ist in der Zeichnung dargestellt. Es zeigen:
- Figur 1:: eine Seitenansicht eines Sektionalabschnittes für ein erfindungsgemäßes Sektionaltor;
- Figur 2:: eine Schnittansicht entlang der Schnittlinie A-A in Figur 1;
- Figur 3:: eine maßstäblich vergrößerte perspektivische Teilansicht des Sektionalabschnittes aus Figur 1;
- Figur 3a und Figur 3b:: eine perspektivische Ansicht und eine Draufsicht der Teilansicht des Sektionalabschnittes aus Figur 1;
- Figur 4:: eine perspektivische Teilansicht einer Schiebeführung des erfindungsgemäßen Sektionaltors im geschlossenen Zustand des Tores;
- Figur 5:: eine perspektivische Ansicht der Schiebeführung gem. Figur 4 im geöffneten Zustand des Sektionaltores;
- Figur 6:: eine Teilseitenansicht der Schiebeführung im geschlossenen Zustand des Sektionaltores,
- Figur 6a und Figur 6b:: perspektivische Ansichten von Bauteilen der Schiebeführung gemäß Figur 4;
- Figur 7:: eine Teilseitenansicht gemäß Figur 6 bei geöffnetem Sektionaltor,
- Figuren 8 und 9:: weitere Teilansichten des Sektionaltors,
- Figuren 10 und 11:: Seitenansichten eines Bauteils des Sektionaltors und
- Figur 12:: eine weitere perspektivische Ansicht der Schiebeführung.

Ein erfindungsgemäßes Sektionaltor besteht aus mehreren Sektionalabschnitten 1 die mit ihren längeren Längskanten übereinandergestellt werden. Der Sektionalabschnitt 1 ist beispielsweise aus Glas ausgebildet, mit seinen freien schmalen Enden ist er an beiden Seiten in Halteorganen 2 aufgenommen. Jedes Halteorgan 2 hat ein Gehäuse 3, in dem eine Traverse 4 aufgenommen ist. Die Traverse 4 trägt Rollen 5. Die Traverse 4 ist an einem Zugmittel 6 angeschlagen, mit dem Zugmittel 6 können die einzelnen Sektionalabschnitte 1 bewegt werden.

Figur 2 zeigt, dass der Sektionalabschnitt 1 in Glasklemmen 7 aufgenommen ist. Die Glasklemmen 7 werden von den Traversen 4 getragen. Die Traverse 4 weist dabei auf der linken Seite in Figur 1 teleskopierbare Abschnitte 8 auf, um ihre Baulänge ändern zu können, die Traverse 4 auf der rechten Seite ist starr. Figur 2 zeigt noch, dass die Rollen 5 in schematisch angedeuteten Schienen 9 laufen.

Die Rollen 5 sind auch in Figur 3 gezeigt. Figur 1 und Figur 3 zeigen zudem, dass die Traverse 4 des Halteorgans 2 im Bereich des oberen Längsrandes 10 des Sektionalabschnittes 1 angeordnet ist. Im Bereich des unteren Längsrandes 11 des Sektionalabschnittes 1 steht von dem Halteorgan 2 ein zusätzliches Bauelement 12 vor. Dieses zusätzliche Bauelement 12 hat eine Stiftform.

Figur 3a und 3b zeigen, dass der Profilstift aus Profilstiftabschnitten 121, 122 ausgebildet ist. Dabei ist zwischen die beiden Profilstiftabschnitte 121, 122 ein Zwischenstück 123 angeordnet. Dieses Zwischenstück 123 hat in etwa eine Z-Form, wie Figur 3b zeigt. Durch das Zwischenstück 123 ist der Profilstiftabschnitt 122 aus der Mittelachse des Profilstiftabschnittes 121 seitlich versetzt.

In Figur 4 ist die Schiebeführung mit der Schiene 9 für die Sektionalabschnitte 1 dargestellt, wobei die Sektionalabschnitte 1 in dieser Darstellung für eine bessere Übersichtlichkeit weggelassen wurden. Für die zusätzlichen Bauelemente 12 ist eine separate Verschiebeführung 13 vorgesehen. Diese ist mit einem Einlaufabschnitt 14 ausgestattet.

Oberhalb der Schiene 9 und oberhalb des Durchbruchs, der mit dem Sektionaltor verschlossen werden soll, sind Antriebsbauteile für das Sektionaltor angeordnet. Weiterhin ist hier ein Bahnhofsabschnitt 15 für die Sektionalabschnitte 1 ausgebildet. Figur 5 zeigt die in diesem Bahnhofsabschnitt 15 überführten Bauteile. Die Rollen 5 sind eng nebeneinander auf einer Schiene angeordnet. Die an den Rollen 5 befestigten Halteelemente 2 mit den Sektionalabschnitten 1 pendeln dann vertikal hängend im Bahnhofsabschnitt 15 eng nebeneinander. Die stiftförmigen zusätzlichen Bauelemente 12 sind in einer Ebene unterhalb der Rollen 5 angeordnet. In dieser Anordnung wird an die zusätzlichen Bauelemente 12 ein Festlegeorgan 16 angelegt. Dieses Festlegeorgan 16 ist auch in Figur 4 erkennbar, es weist Einschnitte 17 für die zusätzlichen Bauelemente 12 auf, so dass es etwa kammartig ausgebildet ist. Das Festlegeorgan 16 mit den Einschnitten 17 ist auch in Figur 6 gezeigt. Den Einschnitten 17 sind Einlaufflanken 17' zugeordnet.

In Figur 6 sind zur besseren Übersichtlichkeit die Sektionalabschnitte 1 und Halteorgane 2 weggelassen worden. Diese Figur zeigt das Zugmittel 6, das als Kette ausgebildet ist. Ein angetriebenes Ritzel 18 kämmt das Zugmittel 6 und übt Kräfte auf dieses Zugmittel 6 aus. Zusätzlich ist das freie Ende des Zugmittels 6 in einem Zugelement 19 angeschlossen. Dieses Zugelement 19 ist auf einer Verschiebestrecke 20 angeordnet und kann maschinell in die in Figur 7 gezeigte Position verschoben werden. Dabei strafft das Zugelement 19 das Zugmittel 7.

Figur 6a zeigt, dass dem Ritzel 18 ein Gehäuse 180 zugeordnet ist. Über das Ritzel 18 wird das in Figur 6b gezeigte Zugmittel 6 geführt, das als Kette ausgebildet ist. Die Kette besteht aus Kettengliedern, die Kettenglieder haben jeweils quer zur Längserstreckung der Kette vorstehende Vorsprünge 61. Diese Vorsprünge 61 werden bei einer Führung der Kette 6 über das Ritzel 18 von dem Gehäuse 180 aufgenommen.

Das Zugmittel 6 ist bei einer Verbringung der Sektionalabschnitte 1 in dem Bahnhofsabschnitt 15 entlastet und hängt in Schlaufen zwischen den einzelnen Halteorganen 2.

Figuren 8 und 9 zeigen Teile des Sektionaltors mit Sektionalabschnitten 1. In Figur 8 ist das Sektionaltor geschlossen, die Sektionalabschnitte sind vertikal übereinander angeordnet und bilden das geschlossene Tor aus. Die Rollen 5 sind übereinander angeordnet.

In Figur 9 ist das Tor geöffnet, die Sektionalabschnitte 1 sind in dem Bahnhofsabschnitt 15 eingebracht. Die Rollen 5 sind etwa auf einer leicht schrägen Ebene angeordnet, die Sektionalabschnitte 1 sind in vertikaler Anordnung eng nebeneinander aufgereiht.

Figur 10 und Figur 11 zeigen maßstäblich vergrößert das Festlegeorgan 16. Dieses ist in einer Vertikalführung 21 aufgenommen. Figur 10 zeigt die obere Position des Festlegeorgans 16, während Figur 11 die nach unten verschobene Position des Festlegeorgans 16 zeigt. In dieser unteren Position können die zusätzlichen Bauelemente 12 durch die Einschnitte 17 fixiert werden. Figuren 10 und 11 zeigen noch ein Sperrorgan 22, das höhenveränderbar aufgenommen ist. Figur 10 zeigt es in einer unteren Position, Figur 11 in einer höheren Position. Die Position ist immer entgegengesetzt zu dem Festlegeorgan 16, Festlegeorgan 16 und Sperrorgan 22 können ein und denselben Antrieb haben.

Das Sperrorgan 22 ist auch in Figuren 6 und 7 zu erkennen. In Figur 7 ist es in der höheren Position und sperrt hier die eingestellten Sektionalabschnitte 1, in dem es in den Fahrweg der Rollen 5 vorgefahren ist.

Figur 12 zeigt noch das Zuordnen von zusätzlichen Halteelementen 23 zu den Schienen 9 des Schienensystems und zum Bahnhofsabschnitt 15. Die Halteelemente 23 sind jeweils als Profilelemente ausgebildet, sie haben eine winklige Ausgestaltung. Damit können sie die Rollen 5 der Sektionalabschnitte 1 übergreifen.

## Patentansprüche

1. Sektionaltor für einen Durchbruch in einem Flächenelement auf einem Seeschiff in einer zumindest abschnittsweise aus Glas ausgebildeten Bordwand, umfassend horizontal voneinander getrennte Sektionalabschnitte, die an ihren freien Enden in Halteorganen gehalten sind, und umfassend eine Schiebeführung für die Sektionalabschnitte zum Verbringen der Sektionalabschnitte in eine Parkposition, wobei die Halteorgane der Sektionalabschnitte an einem in der Schiebeführung aufgenommenen Zugmittel angeschlagen sind, wobei an den Halteorganen (2) für die Sektionalabschnitte (1) jeweils ein zusätzliches vom Halteorgan (2) vorstehendes Bauelement (12) zur Führung der Sektionalabschnitte (1) bei ihrer Bewegung angeordnet ist und wobei in der Schiebeführung für dieses zusätzliche Bauelement (12) eine separate Aufnahme vorhanden ist, wobei das zusätzliche Bauelement (12) zudem in der Parkposition der Sektionalabschnitte (1) mit einem Festlegeorgan (16) in haltende Wirkverbindung bringbar ist,
**dadurch gekennzeichnet,**
**dass** das Zugmittel (6) eine Kette ist,
**dass** die Kette aus Kettengliedern zusammengesetzt ist und
**dass** die Kettenglieder jeweils quer zur Längserstreckung der Kette vorstehende Vorsprünge (61) aufweisen, wobei die Kette über einen Umlenkungsbereich geführt ist, in dem die Kette ein Ritzel (18) kämmt und über das Ritzel (18) geführt wird, wobei dem Ritzel (18) ein Gehäuse zugeordnet ist, das eng an die Kette und an die Vorsprünge (61) der Kette angelegte Gehäuseabschnitte aufweist.

2. Sektionaltor nach Anspruch 1, **dadurch gekennzeichnet, dass** die Halteorgane (2) Glasklemmen (7), sogenannte Brackets, umfassen.

3. Sektionaltor nach Anspruch 2, **dadurch gekennzeichnet, dass** jedes Halteorgan (2) eine Traverse (4) umfasst, an der zumindest eine Glasklemme (7) angeschlagen ist und dass jedes Halteorgan (2) zumindest ein Schiebeelement hat, dass in der Schiebeführung (13) gehalten ist.

4. Sektionaltor nach Anspruch 3, **dadurch gekennzeichnet, dass** jedes Schiebeelement eine Rolle (5) ist.

5. Sektionaltor nach Anspruch 3 oder 4, **dadurch gekennzeichnet, dass** die Traverse (4) zumindest einen ihre Baulänge ändernden teleskopierbaren Abschnitt (8) aufweist.

6. Sektionaltor nach einem der vorhergehenden Ansprüche, **dadurch gekennzeichnet, dass** jedes Halteorgan (2) Ansetzabschnitte für das Zugmittel (6) hat.

7. Sektionaltor nach einem der vorhergehenden Ansprüche, **dadurch gekennzeichnet, dass** das zusätzliche Bauelement (12) ein Profilstift ist, der frei von dem Halteorgan (2) vorstehen.

8. Sektionaltor nach Anspruch 7, **dadurch gekennzeichnet, dass** der Profilstift aus Profilstiftabschnitten zusammengesetzt ist, wobei zwischen Profilstiftabschnitten ein Zwischenstück aufnehmbar ist.

9. Sektionaltor nach einem der vorhergehenden Ansprüche, **dadurch gekennzeichnet, dass** die Traverse (4) des Halteorgans (2) im Bereich des oberen Längsrandes (10) des Sektionalabschnittes (1) angeordnet ist und dass das zusätzliche Bauelement (12) im Bereich des unteren Längsrandes (11) des Sektionalabschnittes (1) angeordnet ist.

10. Sektionaltor nach einem der vorhergehenden Ansprüche, **dadurch gekennzeichnet, dass** die Schiebeführung ein Schienensystem umfasst, das den Durchbruchsrändern zugeordnet ist und oberhalb des Durchbruchs einen Bahnhofsabschnitt (15) für die Sektionalabschnitte (1) aufweist.

11. Sektionaltor nach Anspruch 10, **dadurch gekennzeichnet, dass** den Schienen des Schienensystems auch im Bahnhofsabschnitt (15) zusätzliche, die Rollen hintergreifende Halteelemente für die Rollen der Sektionalabschnitte (1) zugeordnet sind.

12. Sektionaltor nach einem der vorhergehenden Ansprüche, **dadurch gekennzeichnet, dass** die separate Aufnahme für das zusätzliche Bauelement (12) eine separate Verschiebeführung (13) ist.

13. Sektionaltor nach einem der Ansprüche 10 bis 12, **dadurch gekennzeichnet, dass** die Sektionalabschnitte (1) im Bahnhofsabschnitt (15) parallel zueinander und in etwa vertikaler Ausrichtung angeordnet sind.

14. Sektionaltor nach Anspruch 13, **dadurch gekennzeichnet, dass** das Festlegeorgan (16) für eine Anlage an die zusätzlichen Bauelemente (12) der Sektionalabschnitte (1) eine kammartige Bauform mit Einschnitten (17) für zusätzliche Bauelemente (12) hat.

15. Sektionaltor nach Anspruch 14, **dadurch gekennzeichnet, dass** die Einschnitte (17) Einlaufflanken (17') für die zusätzlichen Bauelemente (12) aufweisen.

16. Sektionaltor nach Anspruch 14 oder 15, **dadurch gekennzeichnet, dass** das Festlegeorgan (16) in einer Vertikalführung (21) aufgenommen ist.

17. Sektionaltor nach einem der Ansprüche 10 bis 16, **dadurch gekennzeichnet, dass** im Bahnhofsabschnitt (15) zumindest ein Sperrorgan (22) für die Rollen (5) angeordnet ist.

18. Sektionaltor nach Anspruch 17, **dadurch gekennzeichnet, dass** das Sperrorgan (22) ein höhenveränderbar gehaltenes Profil ist, das mit einem Antrieb zu seiner Höhenveränderung beaufschlagt ist.

19. Sektionaltor nach einem der Ansprüche 16 und 18, **dadurch gekennzeichnet, dass** das Festlegeorgan (16) und das Sperrorgan (22) einen gemeinsamen Antrieb haben.

20. Sektionaltor nach einem der Ansprüche 10 bis 19, **dadurch gekennzeichnet, dass** das Zugmittel (6) im Bereich des Bahnhofabschnitts (15) für die Sektionalabschnitte (1) mit seinem freien Ende an ein Zugelement (19) angeschlossen ist.

21. Sektionaltor nach Anspruch 20, **dadurch gekennzeichnet, dass** das Zugelement (19) auf einer horizontal ausgerichteten Verschiebestrecke (20) maschinell verschiebbar geführt ist.

## Claims

1. Sectional door for an opening in a surface of a vessel in a ship's side made at least in section of glass, comprising sectional portions horizontally separated from each other, which are held at their free ends in holding members, and comprising a sliding guide for the sectional portions for moving the sectional portions into a parking position, wherein the holding members of the sectional portions are attached to a pulling means accommodated in the sliding guide, wherein an additional component (12) projecting from the holding member (2) is arranged on each of the holding members (2) for the sectional portions (1) for guiding the sectional portions (1) as they move and wherein a separate receptacle is provided in the sliding guide for this additional component (12), wherein the additional component (12) can also be brought into a retaining operative connection with a fixing member (16) in the parking position of the sectional portions (1), **characterized in that** the pulling means (6) is a chain, **in that** the chain is composed of chain links and **in that** the chain links respectively have projections (61) projecting transversely to the longitudinal extension of the chain, wherein the chain is guided over a deflection region, in which the chain meshes with a sprocket (18) and is guided over the sprocket (18), wherein the sprocket (18) is associated with a housing, which has housing portions closely fitted to the chain and to the projections (61) of the chain.

2. Sectional door according to Claim 1, **characterized in that** the holding members (2) comprise glass brackets (7) .

3. Sectional door according to Claim 2, **characterized in that** each holding member (2) comprises a cross-member (4), to which at least one glass bracket (7) is attached, and **in that** each holding member (2) has at least one sliding element, which is held in the sliding guide (13).

4. Sectional door according to Claim 3, **characterized in that** each sliding element is a roller (5).

5. Sectional door according to Claim 3 or 4, **characterized in that** the cross-member (4) has at least one telescopic section (8) changing its overall length.

6. Sectional door according to one of the preceding claims, **characterized in that** each holding member (2) has attachment portions for the pulling means (6).

7. Sectional door according to one of the preceding claims, **characterized in that** the additional component (12) is a profile pin, which projects freely from the holding member (2).

8. Sectional door according to Claim 7, **characterized in that** the profile pin is composed of profile pin sections, which an intermediate piece can be accommodated between profile pin sections.

9. Sectional door according to one of the preceding claims, **characterized in that** the cross-member (4) of the holding member (2) is arranged in the area of the upper longitudinal edge (10) of the sectional portion (1) and **in that** the additional component (12) is arranged in the area of the lower longitudinal edge (11) of the sectional portion (1).

10. Sectional door according to one of the preceding claims, **characterized in that** the sliding guide comprises a rail system, which is associated with the opening edges and has a station section (15) for the sectional portions (1) above the opening.

11. Sectional door according to Claim 10, **characterized in that** additional holding elements for the rollers of the sectional portions (1), which engage behind the rollers, are also associated with the rails of the rail system in the station section (15).

12. Sectional door according to one of the preceding claims, **characterized in that** the separate receptacle for the additional component (12) is a separate sliding guide (13).

13. Sectional door according to one of Claims 10 to 12, **characterized in that** the sectional portions (1) in the station section (15) are arranged parallel to one another and in approximately vertical alignment.

14. Sectional door according to Claim 13, **characterized in that** the fixing member (16) has a comb-like design with notches (17) for additional components (12) for contact with the additional components (12) of the sectional portions (1).

15. Sectional door according to Claim 14, **characterized in that** the notches (17) have intake edges (17') for the additional components (12).

16. Sectional door according to Claim 14 or 15, **characterized in that** the fixing member (16) is accommodated in a vertical guide (21).

17. Sectional door according to one of Claims 10 to 16, **characterized in that** at least one locking member (22) for the rollers (5) is arranged in the station section (15) .

18. Sectional door according to Claim 17, **characterized in that** the locking element (22) is a profile that is held such that its height can be changed, which is acted upon by a drive for changing its height.

19. Sectional door according to one of Claims 16 and 18, **characterized in that** the fixing member (16) and the locking member (22) have a common drive.

20. Sectional door according to one of Claims 10 to 19, **characterized in that** the pulling means (6) is connected with its free end to a pulling element (19) in the area of the station section (15) for the sectional portions (1).

21. Sectional door according to Claim 20, **characterized in that** the pulling element (19) is guided so as to be mechanically displaceable on a horizontally aligned displacement section (20).

## Revendications

1. Porte sectionnelle pour une ouverture dans une surface d'un bateau dans un bordé constitué de verre au moins par sections, comprenant des tronçons sectionnels séparés horizontalement les uns des autres, qui sont maintenus à leurs extrémités libres dans des organes de maintien et comprenant un guidage coulissant pour les tronçons sectionnels pour placer les tronçons sectionnels en position de repos, sachant que les organes de maintien des tronçons sectionnels sont accrochés à un moyen de traction logé dans le guidage coulissant, sachant qu'un composant (12) supplémentaire faisant saillie de l'organe de maintien (2) pour le guidage des tronçons sectionnels (1) lors de leur déplacement est respectivement disposé sur les organes de maintien (2) pour les tronçons sectionnels (1) et sachant qu'un logement séparé est présent dans le guidage coulissant pour ce composant supplémentaire (12), sachant que le composant supplémentaire (12) peut être placé en liaison fonctionnelle de maintien avec un organe de fixation (16) en plus de la position de repos des tronçons sectionnels (1),
**caractérisée en ce que**
le moyen de traction (6) est une chaîne,
la chaîne est composée de maillons de chaîne et
les maillons de chaîne comportent respectivement des saillies (61) ressortant transversalement à l'extension longitudinale de la chaîne, sachant que la chaîne est guidée sur une zone de renvoi dans laquelle la chaîne s'engrène dans un pignon (18) et
est guidée par le pignon (18), sachant qu'un boîtier est attribué au pignon (18) qui comporte des sections de boîtier appliquées en contact étroit à la chaîne et aux saillies (61) de la chaîne.

2. Porte sectionnelle selon la revendication 1, **caractérisée**
**en ce que** les organes de maintien (2) comprennent des pinces à verre (7), que l'on appelle attaches.

3. Porte sectionnelle selon la revendication 2, **caractérisée en ce que** chaque organe de maintien (2) comprend une traverse (4) sur laquelle est accrochée au moins une pince à verre (7) et **en ce que** chaque organe de maintien (2) possède au moins un élément coulissant qui est maintenu dans le guidage coulissant (13).

4. Porte sectionnelle selon la revendication 3, **caractérisée en ce que** chaque élément coulissant est un galet (5).

5. Porte sectionnelle selon la revendication 3 ou 4, **caractérisée en ce que** la traverse (4) comporte au moins une section télescopique (8) modifiant sa longueur de construction.

6. Porte sectionnelle selon l'une quelconque des revendications précédentes, **caractérisée en ce que** chaque organe de maintien (2) possède des sections d'attache pour le moyen de traction (6).

7. Porte sectionnelle selon l'une quelconque des revendications précédentes, **caractérisée en ce que** le composant supplémentaire (12) est une tige profilée qui fait saillie librement de l'organe de maintien (2) .

8. Porte sectionnelle selon la revendication 7, **caractérisée en ce que** la tige profilée est composée de sections de tige profilée, sachant qu'une pièce intermédiaire peut être logée entre les sections de tige profilée.

9. Porte sectionnelle selon l'une quelconque des revendications précédentes, **caractérisée en ce que** la traverse (4) de l'organe de maintien (2) est disposée à proximité du bord longitudinal supérieur (10) du tronçon sectionnel (1) et **en ce que** le composant supplémentaire (12) est disposé à proximité du bord longitudinal inférieur (11) du tronçon sectionnel (1).

10. Porte sectionnelle selon l'une quelconque des revendications précédentes, **caractérisée en ce que** le guidage coulissant comprend un système à rail, qui est attribué aux bords d'ouverture et comporte au-dessus de l'ouverture une section de regroupement (15) pour les tronçons sectionnels (1).

11. Porte sectionnelle selon la revendication 10, **caractérisée en ce que** des éléments de maintien supplémentaires engageant les galets par l'arrière pour les galets des tronçons sectionnels (1) sont attribués aux rails du système à rail également dans la section de regroupement (15).

12. Porte sectionnelle selon l'une quelconque des revendications précédentes, **caractérisée en ce que** le logement séparé pour le composant supplémentaire (12) est un guidage de déplacement séparé (13).

13. Porte sectionnelle selon l'une quelconque des revendications 10 à 12, **caractérisée en ce que** les tronçons sectionnels (1) dans la section de regroupement (15) sont disposés parallèlement les uns aux autres et en orientation à peu près verticale.

14. Porte sectionnelle selon la revendication 13, **caractérisée en ce que** l'organe de fixation (16) pour une installation sur les composants supplémentaires (12) des tronçons sectionnels (1) possède une forme de conception en forme de peigne avec des entailles (17) pour des composants supplémentaires (12).

15. Porte sectionnelle selon la revendication 14, **caractérisée en ce que** les entailles (17) comportent des flancs d'introduction (17') pour les composants (12) supplémentaires.

16. Porte sectionnelle selon la revendication 14 ou 15, **caractérisée en ce que** l'organe de fixation (16) est logé dans un guidage vertical (21).

17. Porte sectionnelle selon l'une quelconque des revendications 10 à 16, **caractérisée en ce qu'**au moins un organe de blocage (22) pour les galets (5) est disposé dans la section de regroupement (15).

18. Porte sectionnelle selon la revendication 17, **caractérisée en ce que** l'organe de blocage (22) est un profilé maintenu modifiable en hauteur, qui est sollicité avec un système d'entraînement pour sa modification en hauteur.

19. Porte sectionnelle selon l'une quelconque des revendications 16 et 18, **caractérisée en ce que** l'organe de fixation (16) et l'organe de blocage (22) possèdent un système d'entraînement commun.

20. Porte sectionnelle selon l'une quelconque des revendications 10 à 19, **caractérisée en ce que** le moyen de traction (6) est raccordé avec son extrémité libre à un élément de traction (19) à proximité de la section de regroupement (15) pour les tronçons sectionnels (1).

21. Porte sectionnelle selon la revendication 20, **caractérisée en ce que** l'élément de traction (19) est guidé pouvant être déplacé mécaniquement sur une distance de déplacement (20) orientée horizontalement.
